# FASCICULE DE BREVET EUROPEEN

(11) **EP 3 194 670 B1**
(45) Date de publication et mention de la délivrance du brevet: **16.02.2022**
(21) Numéro de dépôt: 15745205.3
(22) Date de dépôt: 03.08.2015
(51) Int. Cl.: E03D 1/08, E03D 1/14, E03D 1/28

(54) **DISPOSITIF DE TOILETTES**
VORRICHTUNG FÜR TOILETTEN
DEVICE FOR TOILETS

(30) Priorité: 01.08.2014 FR 1457506
(43) Date de publication de la demande: 26.07.2017
(73) Titulaire: SIAMP CEDAP, 98000 Monaco (MC)
(72) Inventeur: WILINSKI, Sébastien, F-06240 Beausoleil (FR); PLAS, Olivier, F-06340 La Trinite (FR)
(74) Mandataire: Germain Maureau
(86) Numéro de dépôt international: PCT/EP2015/067829
(87) Numéro de publication internationale: WO 2016/016471

(56) Documents cités:
- EP-A1- 2 045 406
- FR-A- 972 728
- FR-A- 1 188 762
- GB-A- 1 093 277
- NL-C1- 1 014 502
- US-A1- 2014 109 307

## Description

La présente invention concerne un dispositif de toilettes et plus particulièrement un dispositif de vidange de réservoir de chasse.

Les dispositifs de toilettes majoritairement répandus, utilisent la gravité pour vider le réservoir de chasse. Ainsi, le mécanisme traditionnellement utilisé comporte un réservoir placé en hauteur, relié à une cuvette. Le réservoir est fermé par un obturateur mobile dans sa partie inférieure. Lorsque l'utilisateur actionne le mécanisme de chasse, l'obturateur est retiré et le liquide tombe dans la cuvette. Puis, alors que le réservoir achève de se vider, l'obturateur vient obturer l'orifice du réservoir afin d'arrêter l'écoulement du liquide. Des exemples de telles toilettes peuvent être trouvés dans les documents FR 1188762, EP 2045406 et FR 972728.

Ainsi, ce système oblige le positionnement en hauteur du réservoir de chasse, ce qui ne permet pas la fabrication de systèmes compacts.

De plus, l'usure du mécanisme de déplacement du bouchon et l'usure du bouchon lui-même peuvent être la cause de fuites d'eau dans la cuvette.

Dans ce contexte technique, un but de la présente invention est de proposer un dispositif de toilettes compactes qui, de plus, ne soit pas sujet aux problèmes de fuites qui se posent dans les dispositifs connus.

Selon une définition générale, l'invention concerne un dispositif de toilettes conforme à la revendication 1.

Ainsi, le dispositif de toilettes selon l'invention utilise l'aspiration générée par l'effet Venturi pour vider le réservoir de chasse dans la cuvette.

L'invention permet ainsi de proposer un dispositif de toilettes compactes, dont l'architecture s'affranchit de l'utilisation de la gravité. De plus le dispositif selon l'invention évite les fuites inhérentes aux dispositifs de l'art antérieur, car il ne comporte pas d'obturateur.

Selon un mode réalisation, le flotteur grande chasse peut maintenu par un aimant lié à l'actionneur manuel de déclenchement commandant l'arrivée d'eau pressurisée dans les moyens d'éjection.

Ainsi, l'invention utilise avantageusement la force exercée par le liquide contenu dans le réservoir de chasse sur le flotteur grande chasse, pour commander l'arrivée d'eau pressurisée dans les moyens d'éjection.

En outre, l'utilisation d'un aimant lié à l'actionneur manuel de déclenchement permet à l'invention de présenter des éléments de commande peu sensibles à l'usure et résistants à l'humidité.

De plus, la tige peut présenter une rondelle qui permet au flotteur grande chasse d'exercer une pression sur la tige pour commander l'arrivée d'eau pressurisée dans les moyens d'éjection.

Ainsi le flotteur grande chasse peut coulisser sur la tige entre une position dans laquelle le flotteur est aimanté à l'aimant, et une position dans laquelle le flotteur est en butée contre la rondelle et exerce une pression sur la tige.

Selon un autre mode de réalisation, le flotteur petite chasse peut être fixé à la tige qui commande l'arrivée d'eau pressurisée dans les moyens d'éjection.

Avantageusement il est possible de combiner plusieurs flotteurs liés à la tige suivant différents mode de réalisation, pour obtenir des commandes différentes de l'arrivée d'eau pressurisée dans les moyens d'éjection. Il est ainsi possible de combiner plusieurs flotteurs pour obtenir des volumes différents de liquide chassé.

De plus, la tige peut présenter deux rondelles qui permettent de commander l'arrivée d'eau pressurisée dans les moyens d'éjection.

En outre, le tube de Venturi peut comprendre un manchon, inséré à l'extrémité de la liaison au réseau d'eau pressurisée, présentant un rétrécissement, et peut comprendre une ouverture pouvant mettre en communication le liquide de chasse avec l'eau pressurisée circulant dans les moyens d'éjection, pour entraîner le liquide de chasse dans la colonne.

Ainsi, en circulant au travers du rétrécissement des moyens d'éjection, l'eau pressurisée est accélérée et voit sa pression augmenter. En débouchant dans la colonne, qui présente une section supérieure à la section du rétrécissement des moyens d'éjection, l'eau pressurisée subit une détente brutale qui engendre un phénomène d'aspiration. De plus, la colonne est également ouverte sur le réservoir. Le liquide présent dans le réservoir est ainsi aspiré et entraîné dans la colonne.

De la sorte, le tube de Venturi utilise la circulation d'eau pressurisée pour aspirer le liquide présent dans le réservoir de chasse.

Selon un mode de réalisation préférentiel, la colonne peut présenter une collerette évasée pouvant délimiter, avec le manchon, l'ouverture mettant en communication le liquide de chasse avec l'eau pressurisée.

Ainsi le liquide présent dans le réservoir peut être aspiré dans la colonne.

Préférentiellement, au moins trois entretoises peuvent être assemblées audit manchon et peuvent assurer le maintien de la colonne.

De la sorte les entretoises maintiennent la colonne tout en garantissant l'ouverture nécessaire à l'aspiration du liquide présent dans le réservoir.

Préférentiellement, les moyens d'éjections peuvent comprendre une conduite d'éjection formant un U, reliée à un réseau d'eau pressurisée, comprenant une partie descendante, un coude, le tube de Venturi et la colonne. Ce mode de réalisation permettant d'utiliser une arrivée d'eau pressurisée à hauteur standard.

Grâce au robinet raccordé à un réseau d'eau pressurisée et aux moyens d'éjection, il est possible de réguler l'alimentation en eau des moyens d'éjection.

De plus, le robinet connecté à un réseau d'eau pressurisée assure le remplissage en eau du réservoir.

De la sorte le dispositif selon l'invention utilise deux robinets distincts pour remplir le réservoir de chasse et pour alimenter les moyens d'éjection.

Selon un mode de réalisation préférentiel, la cuvette peut présenter une partie antérieure pouvant incorporer une cavité, et une partie postérieure pouvant incorporer deux parois latérales qui peuvent délimiter un évidement dans lequel est inséré le dispositif de chasse.

En outre, le fond du dispositif de chasse peut être positionné à une altitude inférieure ou égale à l'altitude du fond de la cavité de la cuvette.

En effet, l'utilisation de l'aspiration liée à l'effet Venturi pour vider le réservoir de chasse affranchit le dispositif selon l'invention d'un positionnement en hauteur du dispositif de chasse. Le dispositif selon l'invention permet donc de positionner le dispositif de chasse à une altitude libre par rapport au fond de la cavité de la cuvette. En outre, le positionnement du fond du dispositif de chasse à une altitude inférieure ou égale à l'altitude du fond de la cavité de la cuvette émancipe le dispositif selon l'invention des risques de fuites liés à la circulation de fluide par gravité qui doit nécessairement être fermée par un obturateur et permet également au dispositif selon l'invention d'être compact.

Ainsi, le liquide présent dans le réservoir de chasse se situe à la même altitude que la cuvette.

De plus, le dispositif de chasse peut être entièrement inclus dans la partie postérieure de la cuvette, entre les deux parois latérales, la surface d'assise de la cuvette et la surface inférieure de ladite cuvette.

De la sorte, le dispositif de chasse est entièrement incorporé dans la cuvette. Le dispositif selon l'invention est alors compact et sans risque de fuites causées par l'usage d'un obturateur.

Par ailleurs, un actionneur mécanique peut être adapté pour déclencher la fermeture du robinet d'eau pressurisée.

De plus, l'actionneur mécanique peut comprendre au moins un aimant et au moins un flotteur surnageant dans le liquide contenu dans le réservoir de chasse. Ledit au moins un aimant et ledit au moins au flotteur pouvant être adaptés pour déclencher la fermeture du robinet d'eau pressurisée.

Ainsi lorsque le réservoir tend à être vide le robinet alimentant les moyens d'éjection est fermé.

D'autres caractéristiques et avantages se dégageront de la description qui va suivre en regard des dessins annexés qui représentent, à titre d'exemple non limitatif, une forme de réalisation de l'invention.
- La figure 1 est une vue en perspective du dispositif de toilettes selon l'invention ;
- La figure 2 est une vue en perspective en coupe du réservoir de chasse du dispositif de toilettes selon l'invention ;
- La figure 3 est une vue en coupe du réservoir de chasse et des moyens d'éjection du dispositif de toilettes selon l'invention ;
- La figure 4 est une vue en coupe arrière du réservoir de chasse ;
- La figure 5 est une vue en perspective arrière du réservoir de chasse.

La présente invention concerne un dispositif de toilettes 1 visible sur la figure 1.

Dans le mode de réalisation représenté, le dispositif de toilettes 1 comprend une cuvette suspendue 10 et un réservoir 101.

La cuvette 10 comprend une surface d'assise 18, une surface plane 12 formant fond, deux parois latérales 19 et une partie verticale arrière 13 pouvant être fixée à un mur.

Lors de la fixation de la cuvette 10 à un mur, la surface d'assise 18 est positionnée sensiblement paralléle au sol.

La cuvette 10 comprend en outre, une cavité 11 destinée à recevoir des liquides et un déversoir 16 destiné à déverser l'eau chassée dans la cuvette pour la nettoyer.

De plus, à proximité de la partie verticale 13, la cuvette 10 comprend un évidement 15 destiné à accueillir une dispositif de chasse 100

Le dispositif de chasse 100, que l'on peut voir sur les figures 2 à 4, comprend notamment un réservoir 101. Lorsque le réservoir 101 est installé, le fond dudit réservoir 101 est à une altitude similaire ou inférieure à l'altitude du fond de la cavité 11 de la cuvette 10.

Comme on va le voir, il s'agit d'une disposition importante de l'invention.

De même, lorsque le réservoir 101 est installé, la partie haute du réservoir 101 peut être sensiblement à la même altitude que la surface d'assise 18 de la cuvette 10

Le reservoir 101 peut être réalisé en polymère adapté au stockage d'un liquide et peut être intégré dans la partie arrière 13 de la cuvette 10, entre les deux parois latérales 19.

Comme cela est visible sur la figure 2, un robinet de vidage 120 d'eau pressurisée est fixé dans la partie haute du réservoir 101. Le robinet 120 alimente une conduite d'éjection 110. La conduite d'éjection 110 présente une géométrie en U et se compose d'une partie tubulaire descendante 111, d'une partie tubulaire coudée 112 et d'une colonne tubulaire montante 114.

En outre, un coude d'éjection 115 est positionné à la sortie de la partie montante 114. Comme cela est observable en détail sur la figure 3, un tube de Venturi 130 est positionné entre la partie coudée 112 et la colonne 114 de la conduite 110.

Le tube de Venturi 130 comprend d'une part,un manchon de section tubulaire 131, présentant une section similaire à la section de la partie coudée 112, un rétrécissement conique de section 132 débouchant dans la colonne 114.

Dans le mode de réalisation ici présenté, quatres ailettes 133 sont fixées au manchon 131. La colonne 114 repose sur les quatres ailettes 133 de manière à présenter une ouverture cylindrique 134 dans la conduite d'ejection 110.

La commande du robinet de vidage 120 est assurée par un actionneur mécanique 125 piloté par un actionneur manuel grande chasse et un actionneur manuel petite chasse.

L'actionneur mécanique 125 peut comprendre un flotteur petite chasse 128 fixé sur une tige descendante 126, et un flotteur grande chasse 127 glissant sur la colonne 114 et la tige 126.

Le flotteur grande chasse 127 et le flotteur petite chasse 128 peuvent être réalisé en polystyrène expansé ou en tout autre matériau présentant une densité plus faible que la densité de l'eau.

La tige 126 présente trois rondelles de pression 126A, 126B et 126C.

Un levier 121 est positionné entre les rondelles 126A et 126B. Le levier 121 pilote le robinet de vidage 120.

La rondelle 126C est situé à proximité du flotteur grande chasse 127.

De plus, le flotteur grande chasse 127 est lié à un aimant 129 qui est positionné sur une paroi de la partie coudée 112.

En outre, comme cela est observable sur la figure 4, le dispositif de chasse 100 comprend un robinet de remplissage 140.

Le robinet de remplissage 140 permet le remplissage du réservoir 101 après une opération de chasse de l'eau.

Pour cela, le robinet de remplissage 140 est connecté à un réseau d'eau préssurisée.

Comme cela est visible sur la figure 5, une vanne trois voies 180 relie les robinets 120 et 140 à un réseau d'eau pressurisée.

Ainsi, cette vanne trois voies 180 permet d'alimenter succéssivement le robinet de vidage 120 lors du vidage du réservoir de chasse 101, puis d'alimenter le robinet de remplissage 140 afin remplir le réservoir 101.

Un flotteur de remplissage 141, installé glissant sur une colonne 142 actionne la fermeture du robinet de remplissage 140.

Le fonctionnement du dispositif de toilettes 1 selon l'invention est le suivant

Il est précisé que la description qui va suivre part d'une situation dans laquelle le réservoir de chasse 101 est rempli d'eau.

Lorsque l'actionneur petite chasse est enclenché, la tige 126 est déplacée de sorte que la rondelle 126B exerce une pression contre le levier 121 afin d'ouvrir le robinet de vidage 120.

Le flotteur petite chasse 128, immergé dans le liquide de chasse exerce alors une pression sur la tige 126 qui maintient la rondelle 126B contre le levier 121.

Lorsque l'actionneur grande chasse est enclenché, le flotteur grande chasse 127 est séparé de l'aimant 129.

En étant séparé de l'aimant 129, le flotteur grande chasse 127, immergé dans le liquide de chasse, exerce une poussée sur la rondelle 126C de la tige 126. La tige 126 est déplacée et la rondelle 126B appuie sur le levier 121 ce qui ouvre et maintient ouvert le robinet de vidage 120.

Quel que soit l'actionneur enclenché, lorsque l'eau pressurisée issue du robinet de vidage 120 circule dans le tube de Venturi 130, le rétrécissement de section 132 crée une accélération locale du fluide. En débouchant du rétrécissement de section 132 dans la colonne 114, l'eau ainsi accélérée subit une détente brutale qui engendre une aspiration du liquide environnant. L'ouverture 134 permet au fluide présent dans le réservoir 101 de pénétrer dans la colonne 114. De la sorte, lors du passage de l'eau préssurisée, l'aspiration générée par le tube de Venturi 130 entraîne le fluide, présent dans réservoir 101, dans la colonne 114.

Le fluide ainsi aspiré dans la colonne 114 est ensuite évacué, au travers du coude 115 et du déversoir 16, dans la cavité 11 de la cuvette 10.

Le coude 115 garantit la bonne orientation du flux liquide lors de son évacuation dans la cavité 11 de la cuvette 10.

Dans le mode de réalisation ici présenté, le robinet de vidage 120 est connecté au réseau d'eau courante et alimente la conduite d'éjection 110. Ainsi l'eau issue du robinet de vidage 120 est à une pression sensiblement égale à trois bars.

Dans le cas d'une petite chasse, lorsque le niveau de liquide dans le réservoir 101 est tel que le flotteur petite chasse 128 n'est plus complètement immergé, le flotteur petite chasse 128 n'exerce plus de pression sur la tige 126, la rondelle 126A est alors repositionnée par gravité contre le levier 121. Le robinet de vidage 120 est alors fermé.

Dans le cas d'une grande chasse, lorsque le niveau de liquide dans le réservoir 101 est tel que le flotteur grande chasse 127 n'est plus immergé, le flotteur grande chasse est repositionné contre l'aimant 129 et la rondelle 126A est repositionnée par gravité contre le levier 121. Le robinet de vidage 120 est fermé.

Pour remplir le réservoir 101 après une chasse, le robinet de remplissage 140 est ouvert jusqu'à ce que le flotteur de remplissage 141 actionne la fermeture dudit robinet de remplissage 140.

Le dispositif de toilettes selon l'invention offre donc l'avantage de pouvoir positionner le réservoir derrière ou sous la cuvette. Il est ainsi possible d'obtenir un dispositif de toilettes compactes. En outre, la configuration du dispositif de chasse permet d'éviter des fuites de liquide dans la cuvette.

## Revendications

1. Dispositif de toilettes (1) comprenant (i) une cuvette (10) et (ii) un dispositif de chasse (100) juxtaposé à la cuvette (10) lequel comprend un réservoir (101) susceptible de contenir un liquide de chasse dans lequel sont installés des moyens d'éjection du liquide de chasse, comprenant une colonne (114) reliée à un réseau d'eau pressurisée et débouchant dans la cuvette (10) et un tube de Venturi (130) interposé entre le réseau d'eau pressurisée et la colonne (114), le tube de Venturi (130) étant positionné sensiblement au fond du réservoir (101) pour assurer la détente de l'eau pressurisée et une aspiration du liquide contenu dans le réservoir (101) pour l'entrainer dans la cuvette (10), et comprenant au moins un flotteur grande chasse (127) ou un flotteur petite chasse (128) relié à un actionneur manuel de déclenchement et à une tige (126) commandant l'arrivée d'eau pressurisée dans les moyens d'éjection, **caractérisé en ce qu'**il comprend en outre au moins un robinet (140) connecté à un réseau d'eau pressurisée pour assurer le remplissage en eau du réservoir (101), et au moins un robinet de vidage (120) qui est connecté à un réseau d'eau pressurisée et aux moyens d'éjection et qui est distinct du robinet (140) assurant le remplissage en eau du réservoir (101).

2. Dispositif de toilettes (1) selon la revendication 1, **caractérisé en ce que** le flotteur grande chasse (127) est maintenu par un aimant (129) lié à l'actionneur manuel de déclenchement commandant l'arrivée d'eau pressurisée dans les moyens d'éjection.

3. Dispositif de toilettes (1) selon les revendications 1 et 2, **caractérisé en ce que** la tige (126) présente une rondelle (126C) permettant au flotteur grande chasse (127) d'exercer une pression sur la tige pour commander l'arrivée d'eau pressurisée dans les moyens d'éjection.

4. Dispositif de toilettes (1) selon les revendications 1 à 3, **caractérisé en ce que** le flotteur petite chasse (128) est fixé à la tige (126) commandant l'arrivée d'eau pressurisée dans les moyens d'éjection.

5. Dispositif de toilettes (1) selon les revendications 1 à 4, **caractérisé en ce que** la tige (126) présente deux rondelles (126A-126B) permettant de commander l'arrivée d'eau pressurisée dans les moyens d'éjection.

6. Dispositif de toilettes (1) selon les revendications 1 à 5, **caractérisé en ce que** le tube de Venturi (130) comprend un manchon (131) inséré à l'extrémité de la liaison au réseau d'eau pressurisée présentant un rétrécissement (132), et **caractérisé en ce que** le tube de Venturi (130) comprend une ouverture (134) mettant en communication le liquide de chasse avec l'eau pressurisée circulant dans les moyens d'éjection, pour entraîner le liquide de chasse dans colonne (114).

7. Dispositif de toilettes (1) selon les revendications 1 et 6, **caractérisé en ce que** la colonne (114) présente une collerette évasée (135) délimitant, avec le manchon (131), l'ouverture (134) mettant en communication le liquide de chasse avec l'eau pressurisée.

8. Dispositif de toilettes (1) selon l'une des revendications 1 à 7, dans lequel au moins trois ailettes (133) sont assemblées audit manchon (131) et assurent le maintien de la colonne (114).

9. Dispositif de toilettes (1) selon l'une des revendications 1 à 8, dans lequel les moyens d'éjections comprennent une conduite d'éjection (110) formant un U, reliée à un réseau d'eau pressurisée, comprenant une partie descendante (111), un coude (112), le tube de Venturi (130) et la colonne (114).

10. Dispositif de toilettes (1) selon l'une des revendications 1 à 9, dans lequel la cuvette (10) présente une partie antérieure incorporant une cavité (11), et une partie postérieure incorporant deux parois latérales (19) qui délimitent une évidement (15) dans lequel est inséré le dispositif de chasse (100).

11. Dispositif de toilettes (1) selon l'une des revendications 1 à 10, dans lequel le fond du dispositif de chasse (100) est positionné à une altitude inférieure ou égale à l'altitude du fond de la cavité (11) de la cuvette (10).

12. Dispositif de toilettes (1) selon les revendications 1 et 11, dans lequel le dispositif de chasse (100) est entièrement inclus dans la partie postérieure de la cuvette (10), entre les deux parois latérales (19), la surface d'assise (18) de la cuvette (10) et la surface inférieure (12) de ladite cuvette (10).

## Patentansprüche

1. Toilettenvorrichtung (1), umfassend (i) eine Schüssel (10) und (ii) eine neben der Schüssel (10) liegende Spülvorrichtung (100), die einen Tank (101) umfasst, der zum Halten einer Spülflüssigkeit ausgelegt ist und in dem Ausstoßmittel der Spülflüssigkeit installiert sind, umfassend eine Säule (114), die an ein Druckwassernetz angeschlossen ist und in die Schüssel (10) mündet, und ein Venturi-Rohr (130), das zwischen dem Druckwassernetz und der Säule (114) angeordnet ist, wobei das Venturi-Rohr (130) im Wesentlichen am Boden des Tanks (101) positioniert ist, um die Entlastung des Druckwassers und das Ansaugen der im Tank (101) enthaltenen Flüssigkeit sicherzustellen, um sie in der Schüssel (10) voranzutreiben, und umfassend mindestens einen großen Spülschwimmer (127) oder einen kleinen Spülschwimmer (128), der an einen manuellen Auslösebetätiger und eine Welle (126) zum Bereitstellen der Zufuhr des Druckwassers in den Ausstoßmitteln angeschlossen ist, **dadurch gekennzeichnet, dass** sie ferner mindestens einen Wasserhahn (140), der mit einem Druckwassertank verbunden ist, um die Füllung des Tanks (101) mit Wasser sicherzustellen, und mindestens einen Entleerungshahn (120) umfasst, der mit einem Druckwassertank und Ausstoßmitteln verbunden ist und der von dem Hahn (140), der die Füllung des Tanks (101) mit Wasser sicherstellt, getrennt ist.

2. Toilettenvorrichtung (1) nach Anspruch 1, **dadurch gekennzeichnet, dass** der große Spülschwimmer (127) von einem Magneten (129) gehalten wird, der mit dem manuellen Auslösebetätiger zum Bereitstellen der Zufuhr des Druckwassers in die Ausstoßmittel verbunden ist.

3. Toilettenvorrichtung (1) nach den Ansprüchen 1 und 2, **dadurch gekennzeichnet, dass** die Welle (126) eine Scheibe (126C) aufweist, die es dem großen Spülschwimmer (127) gestattet, einen Druck auf die Welle zum Bereitstellen der Zufuhr des Druckwassers in die Ausstoßmittel auszuüben.

4. Toilettenvorrichtung (1) nach den Ansprüchen 1 bis 3, **dadurch gekennzeichnet, dass** der kleine Spülschwimmer (128) an der Welle (126) zum Bereitstellen der Zufuhr des Druckwassers in die Ausstoßmittel fixiert ist.

5. Toilettenvorrichtung (1) nach den Ansprüchen 1 bis 4, **dadurch gekennzeichnet, dass** die Welle (126) zwei Scheiben (126A-126B) aufweist, die das Bereitstellen der Zufuhr des Druckwassers in die Ausstoßmittel gestatten.

6. Toilettenvorrichtung (1) nach den Ansprüchen 1 bis 5, **dadurch gekennzeichnet, dass** das Venturi-Rohr (130) eine Ummantelung (131) umfasst, die in das Ende des Anschlusses des Druckwassertanks eingeführt ist, was eine Verjüngung (132) darstellt, und **dadurch gekennzeichnet, dass** das Venturi-Rohr (130) eine Öffnung (134) umfasst, die die Spülflüssigkeit mit dem in den Ausstoßmitteln zirkulierenden Druckwasser in Verbindung setzt, um die Spülflüssigkeit in der Säule (114) voranzutreiben.

7. Toilettenvorrichtung (1) nach den Ansprüchen 1 bis 6, **dadurch gekennzeichnet, dass** die Säule (114) einen konisch erweiterten Kragen (135) aufweist, der mit der Ummantelung (131) die Öffnung (134) begrenzt und die Spülflüssigkeit mit dem Druckwasser in Verbindung setzt.

8. Toilettenvorrichtung (1) nach einem der Ansprüche 1 bis 7, bei der mindestens drei Stege (133) an der Ummantelung (131) montiert sind und den Halt der Säule (114) sicherstellen.

9. Toilettenvorrichtung (1) nach einem der Ansprüche 1 bis 8, bei der die Ausstoßmittel eine Ausstoßleitung (110) umfassen, die ein U bildet, an einen Druckwassertank angeschlossen ist, und die ein abwärts gerichtetes Teil (111), eine Krümmung (112), das Venturi-Rohr (130) und die Säule (114) umfasst.

10. Toilettenvorrichtung (1) nach einem der Ansprüche 1 bis 9, bei der die Schüssel (10) einen einen Hohlraum (11) enthaltenden vorderen Teil und einen zwei Seitenwände (19) enthaltenden hinteren Teil aufweist, die eine Aussparung (15) begrenzen, in die die Spülvorrichtung (100) eingesetzt ist.

11. Toilettenvorrichtung (1) nach einem der Ansprüche 1 bis 10, bei der der Boden der Spülvorrichtung (100) an einer niedrigeren Höhe oder einer gleichen Höhe des Bodens des Hohlraums (11) der Schüssel (10) positioniert ist.

12. Toilettenvorrichtung (1) nach den Ansprüchen 1 bis 11, bei der die Spülvorrichtung (100) vollständig in dem hinteren Teil der Schüssel (10), zwischen den zwei Seitenwänden (19), der Sitzfläche (18) der Schüssel (10) und der unteren Fläche (12) der Schüssel (10) eingeschlossen ist.

## Claims

1. A toilet device (1) comprising (i) a bowl (10) and (ii) a flushing device (100) juxtaposed with the bowl (10) which comprises a tank (101) adapted to contain a flushing liquid in which are installed flushing liquid ejection means, comprising a column (114) connected to a pressurized water network and opening into the bowl (10) and a Venturi tube (130) interposed between the pressurized water network and the column (114), the Venturi tube (130) being positioned substantially at the bottom of the tank (101) to ensure the expansion of the pressurized water and a suction of the liquid contained in the tank (101) to draw it in the bowl (10), and comprising at least one large flush float (127) or a small flush float (128) linked to a manual trigger actuator and to a rod (126) controlling the pressurized water arrival in the ejection means, **characterized in that** it further comprises at least one tap (140) connected to a pressurized water network to ensure filling of the tank (101) with water, and at least one drain tap (120) which is connected to a pressurized water network and to the ejection means and which is distinct from the tap (140) ensuring filling of the tank (101) with water.

2. The toilet device (1) according to claim 1, **characterized in that** the large flush float (127) is held by a magnet (129) linked to the manual trigger actuator controlling the arrival of pressurized water in the ejection means.

3. The toilet device (1) according to claims 1 and 2, **characterized in that** the rod (126) has a washer (126C) enabling the large flush float (127) to exert a pressure on the rod to control the arrival of pressurized water in the ejection means.

4. The toilet device (1) according to claims 1 to 3, **characterized in that** the small flush float (128) is fastened to the rod (126) controlling the arrival of pressurized water in the ejection means.

5. The toilet device (1) according to claims 1 to 4, **characterized in that** the rod (126) has two washers (126A-126B) for controlling the arrival of pressurized water in the ejection means.

6. The toilet device (1) according to claims 1 to 5, **characterized in that** the Venturi tube (130) comprises a sleeve (131) inserted at the end of the connection to the pressurized water network having a narrowing (132), and **characterized in that** the Venturi tube (130) comprises an opening (134) setting the flushing liquid in communication with the pressurized water circulating in the ejection means, to draw the flushing liquid in the column (114).

7. The toilet device (1) according to claims 1 and 6, **characterized in that** the column (114) has a flared collar (135) delimiting, with the sleeve (131), the opening (134) setting the flushing liquid in communication with the pressurized water.

8. The toilet device (1) according to any of claims 1 to 7, wherein at least three fins (133) are assembled to said sleeve (131) and ensure holding of the column (114).

9. The toilet device (1) according to any of claims 1 to 8, wherein the ejection means comprise an ejection pipe (110) forming a U shape, connected to a pressurized water network, comprising a downward portion (111), an elbow (112), the Venturi tube (130) and the column (114).

10. The toilet device (1) according to any of claims 1 to 9, wherein the bowl (10) has a front portion incorporating a cavity (11), and a rear portion incorporating two side walls (19) which define a recess (15) in which the flushing device (100) is inserted.

11. The toilet device (1) according to any of claims 1 to 10, wherein the bottom of the flushing device (100) is positioned at an altitude less than or equal to the altitude of the bottom of the cavity (11) of the bowl (10).

12. The toilet device (1) according to claims 1 and 11, wherein the flushing device (100) is completely included in the rear portion of the bowl (10), between the two side walls (19), the seat surface (18) of the bowl (10) and the lower surface (12) of said bowl (10).
